# EUROPÄISCHE PATENTSCHRIFT

(11) **EP 0 481 993 B1**
(45) Veröffentlichungstag und Bekanntmachung des Hinweises auf die Patenterteilung: **16.03.1994**
(21) Anmeldenummer: 89911776.6
(22) Anmeldetag: 24.10.1989
(51) Int. Cl.: H01H 1/58, H01H 11/04

(54) **KONTAKTANORDNUNG FÜR EIN WECHSLER-RELAIS**
CONTACT DEVICE FOR A CHANGER RELAY
DISPOSITIF DE CONTACT POUR INVERSEUR

(43) Veröffentlichungstag der Anmeldung: 29.04.1992
(73) Patentinhaber: SIEMENS AKTIENGESELLSCHAFT, 80333 München (DE)
(72) Erfinder: HENDEL, Horst, Dipl.-Ing., W-1000 Berlin 45 (DE); KERN, Josef, W-1000 Berlin 13 (DE)
(86) Internationale Anmeldenummer: DE8900689
(87) Internationale Veröffentlichungsnummer: WO9106964

(56) Entgegenhaltungen:
- EP-A- 136 592
- EP-A- 167 668
- DE-A- 1 665 958
- GB-A- 1 158 119
- US-A- 3 930 211

## Beschreibung

Die Erfindung bezieht sich auf eine Kontaktanordnung für ein Wechsler-Relais mit einer bewegbaren Kontaktfeder, welche an ihrem freien Ende beiderseits je ein Schaltkontaktstück trägt und im Bereich der Schaltkontaktstücke eine Ausnehmung besitzt, wobei eine litzenförmige Anschlußleitung mit mindestens einem der Kontaktstücke elektrisch leitend unmittelbar verbunden ist.

Bei einer derartigen bekannten Kontaktanordnung (EP-A-01 67 668) für ein Wechsler-Relais hoher Schaltleistung ist eine zwischen zwei Gegenkontaktelementen bewegbare Kontaktfeder an ihrem freien Ende mit zwei beidseitig angeordneten Schaltkontaktstücken versehen. Das auf der einen Seite der bewegbaren Kontaktfeder angeordnete erste Schaltkontaktstück ist unmittelbar mit einer als Kupferlitze ausgebildeten elektrischen Anschlußleitung verbunden, so daß die Kontaktfeder selbst den zu schaltenden Strom nicht führt. Um eine für die Verbindung der elektrischen Anschlußleitung mit dem ersten Schaltkontaktstück ausreichende Kontaktierungsfläche zu schaffen, ist dieses so lang ausgebildet, daß es die Breite des freien Endes der bewegbaren Kontaktfeder übersteigt. Das auf der anderen Seite des freien Endes der Kontaktfeder angeordnete zweite Schaltkontaktstück entspricht in seiner Breite annähernd der Breite des freien Endes der Kontaktfeder. Dieses vergleichsweise kurze Schaltkontaktstück ist bei der bekannten Kontaktanordnung entweder mit der Kontaktfeder verschweißt oder mittels eines Ansatzes mit dem ersten vergleichsweise langen Schaltkontaktstück verbunden. Bei beiden Varianten fließt der zu schaltende Strom in jeder kontaktgebenden Stellung der Kontaktfeder über das lange Schaltkontaktstück, so daß dieses, verglichen mit dem kurzen Schaltkontaktstück eine stärkere Erwärmung erfährt. Fließt der zu schaltende Strom zu dem kurzen Schaltkontaktstück, so hat er mindestens zwei Verbindungen zu passieren. Jede Verbindung stellt aber einen erhöhten ohmschen Widerstand dar, der eine elektrische Verlustleistung verursacht. Die unterschiedlich ausgebildeten Schaltkontaktstücke führen zu einer unsymmetrischen Masseverteilung, die sich insbesondere durch ein ungünstiges dynamisches Verhalten während der Schaltvorgänge, z. B. in einer verstärkten Prellneigung, bemerkbar macht. Durch das lange Schaltkontaktstück erfordert die bekannte Kontaktanordnung einen Edelmetallbedarf, der im Vergleich zu dem für die reinen kontaktgebenden Flächen der Schaltkontaktstücke erforderlichen Edelmetallbedarf wesentlich erhöht ist. Die Herstellung und Verarbeitung unterschiedlich langer Schaltkontaktstücke erhöht weiterhin die Herstellungskosten für die bekannte Kontaktanordnung.

Aus der DE-A-1 665 958 ist eine Kontaktanordnung bekannt, bei der eine Kontaktfeder beiderseits ein Kontaktstück trägt. Als Anschluß zur Stromzuführung dient dabei eine weitere U-förmige Blattfeder, so daß im Bereich der Kontaktstücke die doppelte Blattfederdicke vorliegt. Diese Blattfeder zur Stromzuführung übt allerdings auf die Kontaktfeder zusätzliche Kräfte aus; aus diesem Grund ist sie auch im Querschnitt beschränkt und kann so nicht beliebig hohe Ströme führen. Wegen ihrer Blattfederform kann sie auch nicht in beliebige Richtungen gebogen werden und ist so nur für ganz bestimmte Kontaktfederanordnungen einzusetzen. Die GB-A-1 158 119 zeigt eine Kontaktfederanordnung mit beiderseits aufgebrachten Kontaktstücken, die durch ein Loch in der Kontaktfeder miteinander verschweißt sind. Eine separate Stromzuführung ist dort jedoch nicht vorgesehen.

Aufgabe der Erfindung ist es, einer Kontaktanordnung der eingangs genannten Art ein wesentlich verbessertes Betriebsverhalten bei gleichzeitiger Senkung der Herstellungskosten zu verleihen.

Diese Aufgabe wird bei einer erfindungsgemäß gestalteten Kontaktanordnung gelöst, welche folgende Merkmale aufweist:
- die Kontaktfeder trägt an ihrem freien Ende beiderseits je ein Schaltkontaktstück,
- im Bereich der Schaltkontaktstücke besitzt die Kontaktfeder eine Ausnehmung,
- eine litzenförmige Anschlußleitung ist mit ihrem plattenförmig geprägten Ende mit einer Flachseite des freien Endes der Kontaktfeder verbunden,
- ein erstes Kontaktstück ist auf der von der Kontaktfeder abgewandten Seite der Anschlußleitung unmittelbar mit letzterer elektrisch leitend verbunden und
- ein zweites Schaltkontaktstück ist auf der der Anschlußleitung gegenüberliegenden Seite der Kontaktfeder angeordnet und über die Ausnehmung ebenfalls unmittelbar mit der Anschlußleitung elektrisch leitend verbunden.

Ein Vorteil der Erfindung besteht, darin, daß der zu schaltende Strom in jeder kontaktgebenden Stellung der Kontaktfeder über nur eine einzige Fügestelle bzw. elektrische Verbindung zu dem jeweiligen Schaltkontaktstück fließt. Weil für jedes Schaltkontaktstück nur noch die Kontaktfläche zur jeweiligen Verbindung mit dem einen Ende der elektrischen Anschlußleitung vorzusehen ist, wird der erforderliche Edelmetallbedarf des ersten Schaltkontaktstückes erheblich vermindert und eine ungleichmäßige Erwärmung der beiden Schaltkontaktstücke der erfindungsgemäßen Kontaktanordnung in vorteilhafter Weise vermieden. Außerdem ergibt sich durch die annähernd gleiche Ausbildung der Schaltkontaktstücke eine wesentlich günstigere, d. h. gleichmäßigere Massenverteilung im Bereich des freien Endes der Kontaktfeder.

Eine vorteilhafte Fortbildung der erfindungsgemäßen Kontaktanordnung sieht vor, daß zumindest eines der weiteren Schaltkontaktstücke einen Ansatz aufweist, der mit dem einen Ende der elektrischen Anschlußleitung elektrisch leitend verbunden ist. Mit einem derartigen Ansatz ist einerseits in vorteilhafter Weise ein definierter Bereich zur Bildung der elektrisch leitenden Verbindung geschaffen, und andererseits kann durch diesen Ansatz gegebenenfalls die Dicke der Kontaktfeder überbrückt werden.

Eine weitere vorteilhafte Fortbildung der erfindungsgemäßen Kontaktanordnung besteht darin, daß das eine Ende der elektrischen Anschlußleitung einen Ansatz aufweist, der mit dem mindestens einen weiteren Schaltkontaktstück elektrisch leitend verbunden ist. Eine derartige Ausgestaltung der erfindungsgemäßen Kontaktanordnung hat den Vorteil, daß vollständig gleichartig ausgeführte Schaltkontaktstücke Verwendung finden; dies ist aufgrund der so erhöhten Stückzahlen identischer Schaltkontaktstücke in wirtschaftlicher Hinsicht günstig. Der Ansatz des einen Endes der elektrischen Anschlußleitung kann beispielsweise durch Anprägen hergestellt werden, nachdem das eine Ende der elektrischen Anschlußleitung in einem Schweißvorgang verdichtet wurde. Es ist auch denkbar, daß sowohl das zweite Schaltkontaktstück als auch das eine Ende der elektrischen Anschlußleitung jeweils Ansätze aufweisen, deren Summe der Dicke der Kontaktfeder entspricht.

Eine weitere vorteilhafte Fortbildung der erfindungsgemäßen Kontaktanordnung sieht vor, daß der Ansatz durch eine Ausnehmung in dem freien Ende der Kontaktfeder hindurchgreift. Mit einer derartigen Ausnehmung ist in vorteilhafter Weise die Positionierung des Ansatzes vereinfacht, so daß insgesamt eine höhere Fertigungsqualität erreichbar ist.

Eine vorteilhafte Weiterbildung der erfindungsgemäßen Kontaktanordnung sieht vor, daß der Ansatz in der Ausnehmung befestigt ist. Damit wird während des Fertigungsprozesses zwischen dem den Ansatz aufweisenden Element - nämlich dem einen Ende der elektrischen Anschlußleitung und/oder dem zweiten Schaltkontaktstück - und der Kontaktfeder eine bauliche Einheit gebildet, die beispielsweise im Hinblick auf die Handhabung während der Fertigung vorteilhaft ist.

Eine weitere vorteilhafte Weiterbildung der erfindungsgemäßen Kontaktanordnung besteht darin, daß die elektrisch leitenden Verbindungen Schweißverbindungen sind und die Schaltkontaktstücke im Bereich ihrer Schweißzonen eine das Schweißverhalten verbessernde Plattierung aufweisen. Auf diese Weise wird die mechanische Güte und die Leitfähigkeit der Schweißverbindung zwischen den jeweiligen Schaltkontaktstücken und dem einen Ende der elektrischen Anschlußleitung weiter verbessert, wodurch eine Verminderung des ohmschen Widerstandes in diesen Bereichen erzielt und damit die Erwärmung der Schaltkontaktstücke bzw. der gesamten Kontaktanordnung, während der zu schaltende Strom fließt, weiter vermindert wird.

Die erfindungsgemäße Kontaktanordnung zeichnet sich insgesamt durch eine erhebliche Reduzierung der während der Schaltvorgänge zu bewegenden Massen aus, was sich einerseits auf das dynamische Verhalten der Kontaktanordnung günstig auswirkt und andererseits geringere Antriebskräfte erforderlich macht.

Die Erfindung wird nachfolgend in Ausführungsbeispielen anhand der Zeichnung näher erläutert. Es zeigen:
- Fig. 1: eine erfindungsgemäß gestaltete Kontaktanordnung,
- Fig. 2: Einzelheiten der Gestaltung des freien Endes der Kontaktfeder mit den Schaltkontaktstücken,
- Fig. 3: einen Schnitt durch die Figur 2 im Bereich der Schaltkontaktstücke,
- Fig. 4: Einzelheiten einer weiteren Ausgestaltungsmöglichkeit des freien Endes der Kontaktfeder mit den beiden Schaltkontaktstücken und
- Fig. 5: einen Schnitt in der Figur 4 im Bereich der Schaltkontaktstücke.

Die in der Figur 1 schematisch dargestellte Kontaktanordnung ist Teil eines Relais, wie es beispielsweise in dem deutschen Gebrauchsmuster 83 25 986 mit seinem Magnetsystem allgemein beschrieben ist. An einem andeutungsweise dargestellten Anker 1 ist eine Kontaktfeder 2 befestigt. Die Kontaktfeder 2 weist ein freies Ende 3 auf, das als Mittelkontaktfeder in einem Wechsler-Relais dient. Die Kontaktfeder 2 bzw. ihr freies Ende 3 nimmt je nach Stellung des Ankers 1 zwei stabile Stellungen ein. In der ersten stabilen Stellung (in der Figur 1 dargestellt) bildet ein Gegenkontaktelement 4 mit einem Schaltkontaktstück 5 einen geschlossenen elektrischen Kontakt. In der zweiten stabilen Stellung des freien Endes 3 der Kontaktfeder 2 bildet ein zweites Schaltkontaktstück 6 mit einem weiteren Gegenkontaktelement 7 einen geschlossenen elektrischen Kontakt (Figur 1 zeigt diesen Kontakt in geöffnetem Zustand). Zwischen den Schaltkontaktstücken 5 und 6 befindet sich ein Ende 8 einer als Kupferlitze ausgebildeten elektrischen Anschlußleitung 9. Das weitere Ende 10 der elektrischen Anschlußleitung 9 ist mit einem Anschlußelement 11 verbunden. Auch die Gegenkontaktelemente 4 und 7 sind jeweils mit Anschlußelementen 12 bzw. 13 verbunden, die durch einen in der Figur 1 nicht dargestellten Sockel des Wechsler-Relais als Außenanschlüsse austreten.

In der Figur 2 ist der Bereich des freien Endes 3 der Kontaktfeder 2 in Explosionsdarstellung gezeigt. Das eine Ende 8 der elektrischen Anschlußleitung 9 ist in einem Schweißvorgang verdichtet worden und weist eine plattenförmige Gestalt auf. Auf der einen Seite des einen Endes 8 der elektrischen Anschlußleitung 9 befindet sich das rechteckförmig ausgebildete Schaltkontaktstück 5, das auf seiner dem einen Ende 8 zugewandten Oberfläche mit einer dünnen Silberschicht 20 plattiert ist. Das freie Ende 3 der Kontaktfeder 2 weist eine Ausnehmung 21 auf, durch die im gefügten Zustand ein Ansatz 22 des nietartig ausgebildeten Schaltkontaktstücks 6 hindurchgreift.

Die Stirnfläche des Ansatzes 22 ist ebenfalls mit einer Silberschicht 23 plattiert.

Fig. 3 zeigt einen Schnitt durch die Figur 2 im Bereich der Schaltkontaktstücke im gefügten Zustand. Durch die Plattierung mit den Silberschichten 20 bzw. 23 ergibt sich nach dem Fügen der Schaltkontaktstücke 5 und 6 eine großflächige, hochwertige Schweißverbindung mit dem einen Ende 8 der elektrischen Anschlußleitung 9, so daß eine weitgehend verlustarme Stromführung zwischen der elektrischen Anschlußleitung 9 und dem jeweiligen kontaktbildenden Schaltkontaktstück 5 bzw. 6 erfolgt. Im Bereich der Schaltkontaktstücke 5 und 6 erkennt man eine weitgehend symmetrische Verteilung der Gesamtmasse.

Steht das Schaltkontaktstück 5 mit dem Gegenkontaktelement 4 in Verbindung (erste stabile Stellung der Kontaktfeder 2), so fließt der zu schaltende Strom über das Anschlußelement 11, über die elektrische Anschlußleitung 9 das eine Ende 8 der elektrischen Anschlußleitung und die (einzige) elektrische Verbindung zwischen dem einen Ende 8 und dem Schaltkontaktstück 5 und über das Anschlußelement 12 (siehe Fig. 1). In gleicher Weise legt der zu schaltende Strom bei der zweiten stabilen Stellung der Kontaktfeder 2 einen entsprechenden Weg über die (einzige) elektrische Verbindung des Schaltkontaktstücks 6 mit dem einen Ende 8 der elektrischen Anschlußleitung 9 zum Anschlußelement 13 zurück.

In der Figur 4 ist eine weitere Einzelheit der Kontaktanordnung in Explosionsdarstellung gezeigt, bei der ein Schaltkontaktstück 40 und ein zweites Schaltkontaktstück 41 identisch ausgebildet sind. Zwischen den Schaltkontaktstücken 40 und 41 befindet sich ein Ende 42 einer elektrischen Anschlußleitung 43, das durch entsprechende Prägung beim Verdichten mit einem Ansatz 44 versehen ist. Der Ansatz 44 ist in seiner Höhe 45 auf die Dicke des freien Endes 3 der Kontaktfeder 2 und in seinem Durchmesser 46 auf den Durchmesser der Ausnehmung 21 abgestimmt. Dem einen Ende 42 der elektrischen Anschlußleitung 43 zugewandte Oberflächen 47 und 48 der Schaltkontaktstücke 40 bzw. 41 sind mit einer Schweißhilfe in Form einer silberhaltigen Schicht ausgestattet.

In der Figur 5 sind die im Zusammenhang mit der Figur 4 beschriebenen Elemente im zusammengefügten Zustand im Schnitt dargestellt. Der Ansatz 44 ist mit der Ausnehmung 21 der Kontaktfeder 2 durch eine Vorvernietung verbunden, bevor die Verbindung zwischen den Schaltkontaktstücken 40 und 41 mit dem einen Ende 42 der elektrischen Anschlußleitung 43 bzw. dem Ansatz 44 durch Verschweißen hergestellt wird. Bei diesem Ausführungsbeispiel können die Schaltkontaktstücke 40 und 41 von demselben Bandmaterial in gleichbleibenden Längen abgetrennt werden, wobei das Bandmaterial beispielsweise aus einer einseitig (Kontaktfläche) edelmetallbeschichteten Kupferlegierung bestehen kann, die bereits auf ihrer anderen Seite mit der Schweißhilfe beschichtet ist. Durch die gleichartige Ausgestaltung der Schaltkontaktstücke 40 und 41 ergibt sich darüber hinaus eine besonders symmetrische Ausbildung der Kontaktanordnung.

## Patentansprüche

1. Kontaktanordnung für ein Wechsler-Relais mit einer bewegbaren Kontaktfeder (2), welche folgende Merkmale aufweist:
- die Kontaktfeder (2) trägt an ihrem freien Ende (3) beiderseits je ein Schaltkontaktstück (5, 6),
- im Bereich der Schaltkontaktstücke (5, 6) besitzt die Kontaktfeder (2) eine Ausnehmung (21),
- eine litzenförmige Anschlußleitung (9; 43) ist mit ihrem plattenförmig geprägten Ende (8; 42) mit einer Flachseite des freien Endes (3) der Kontaktfeder (2) verbunden,
- ein erstes Kontaktstück (5; 41) ist auf der von der Kontaktfeder (2) abgewandten Seite der Anschlußleitung (9; 43) unmittelbar mit letzterer elektrisch leitend verbunden und
- ein zweites Schaltkontaktstück (6; 40) ist auf der der Anschlußleitung (9; 43) gegenüberliegenden Seite der Kontaktfeder (2) angeordnet und über die Ausnehmung (21) ebenfalls unmittelbar mit der Anschlußleitung (9; 43) elektrisch leitend verbunden.

2. Kontaktanordnung nach Anspruch 1, **dadurch gekennzeichnet,** daß das zweite Schaltkontaktstück (6) einen Ansatz (22) aufweist, der in der Ausnehmung (21) der Kontaktfeder (2) liegend mit der Anschlußleitung (9) verbunden ist.

3. Kontaktanordnung nach Anspruch 1, **dadurch gekennzeichnet,** daß die elektrische Anschlußleitung (43) einen Ansatz (44) aufweist, der in der Ausnehmung (21) der Kontaktfeder (2) liegend mit dem zweiten Schaltkontaktstück (40) verbunden ist.

4. Kontaktanordnung nach Anspruch 2 oder 3, **dadurch gekennzeichnet,** daß der Ansatz (22; 44) in der Ausnehmung (21) befestigt ist (Figur 3, Figur 5).

5. Kontaktanordnung nach einem der Ansprüche 1 bis 4 **dadurch gekennzeichnet,** daß die elektrisch leitenden Verbindungen Schweißverbindungen sind und daß die Schaltkontaktstücke (5, 6; 41, 40) im Bereich ihrer Schweißzonen eine das Schweißverhalten verbessernde Plattierung (22, 23) aufweisen.

## Claims

1. Contact arrangement for a change-over contact relay having a movable contact spring (2), which has the following features:
- the contact spring (2) bears at its free end (3) one switching contact piece (5, 6) on each side,
- in the region of the switching contact pieces (5, 6) the contact spring (2) has a cutout (21),
- a stranded conductor-shaped connecting line (9; 43) is connected by its end (8; 42), which is stamped into a plate shape, to a flat side of the free end (3) of the contact spring (2),
- a first contact piece (5; 41) is directly connected in an electrically conducting manner to the connecting line (9; 43) on the side of the connecting line facing away from the contact spring (2) and
- a second switching contact piece (6; 40) is arranged on the side of the contact spring (2) lying opposite the connecting line (9; 43) and is also directly connected in an electrically conducting manner to the connecting line (9; 43) via the cutout (21).

2. Contact arrangement according to Claim 1, characterised in that the second switching contact piece (6) has an extension piece (22) which, lying in the cutout (21) of the contact spring (2), is connected to the connecting line (9).

3. Contact arrangement according to Claim 1, characterised in that the electrical connecting line (43) has an extension piece (44) which, lying in the cutout (21) of the contact spring (2), is connected to the second switching contact piece (40).

4. Contact arrangement according to Claim 2 or 3, characterised in that the extension piece (22; 44) is mounted in the cutout (21) (Figure 3, Figure 5).

5. Contact arrangement according to one of Claims 1 to 4, characterised in that the electrically conducting connections are solder connections, and in that the switching contact pieces (5, 6; 41, 40) have in the region of their solder zones a coating (22, 23) which improves the solder behaviour.

## Revendications

1. Dispositif de contact pour un relais inverseur, comportant un ressort de contact mobile (2) et ayant les caractéristiques suivantes :
- le ressort de contact (2) porte une pièce de contact de commutation (5, 6) de chaque côté de son extrémité libre (3),
- le ressort de contact (2) possède une ouverture (21) dans la zone des pièces de contact de commutation (5, 6),
- un conducteur de raccordement en forme de tresse (9; 43) est relié, par son extrémité gaufrée en forme de plaque (8, 42), à une face plane de l'extrémité libre (3) du ressort de contact (2),
- une première pièce de contact (5; 41) est reliée directement selon une liaison électriquement conductrice au conducteur de raccordement (9; 43), sur la face de ce conducteur, qui est tournée à l'opposé du ressort de contact (2), et
- une seconde pièce de contact de commutation (6; 40) est disposée sur la face du ressort de contact (2), qui est tournée à l'opposé du conducteur de raccordement (9; 43), et est également reliée directement d'une manière électriquement conductrice, par l'intermédiaire de l'ouverture (21), au conducteur de raccordement (9; 43).

2. Dispositif de contact suivant la revendication 1, caractérisé par le fait que la seconde pièce de contact de commutation (6) possède un partie saillante (22), qui est reliée au conducteur de raccordement (9) en s'y appliquant dans l'ouverture (21) du ressort de contact.

3. Dispositif de contact suivant la revendication 1, caractérisé par le fait que le conducteur électrique de raccordement (43) possède une partie saillante (44), qui est reliée à la seconde pièce de contact de commutation (40) en s'y appliquant dans l'ouverture (21) du ressort de contact (2).

4. Dispositif de contact suivant la revendication 2 ou 3, caractérisé par le fait que la partie saillante (22; 44) est fixée dans l'ouverture (21) (figure 3, figure 5).

5. Dispositif de contact suivant l'une des revendications 1 à 4, caractérisé par le fait que les liaisons électriquement conductrices sont des joints soudés et que les pièces de contact de commutation (5, 6, 41, 40) possèdent, au niveau de leurs zones de soudage, un placage (22, 23) qui améliore le comportement au soudage.
